# EUROPÄISCHE PATENTSCHRIFT

(11) **EP 3 371 075 B1**
(45) Veröffentlichungstag und Bekanntmachung des Hinweises auf die Patenterteilung: **28.08.2019**
(21) Anmeldenummer: 16769862.0
(22) Anmeldetag: 13.09.2016
(51) Int. Cl.: B65D 85/10

(54) **ZIGARETTENPACKUNG BESTEHEND AUS EINER AUSSENPACKUNG UND AUS EINER INNENPACKUNG MIT ENTNAHMEHILFE**
CIGARETTE PACKAGE WITH AN OUTER PACKGAGE AND AN INNER PACKAGE WITH REMOVAL MEANS
PAQUET DE CIGARETTES AVEC UN EMBALLAGE EXTÉRIEUR ET UN EMBALLAGE INTÉRIEUR AVEC MOYEN DE PRÉLEVEMENT

(30) Priorität: 02.11.2015 DE 102015014078
(43) Veröffentlichungstag der Anmeldung: 12.09.2018
(73) Patentinhaber: Focke & Co. (GmbH & Co. KG), 27283 Verden (DE)
(72) Erfinder: SOMMER, Corvyn, 27283 Verden (DE)
(74) Vertreter: Aulich, Martin
(86) Internationale Anmeldenummer: PCT/EP2016/001537
(87) Internationale Veröffentlichungsnummer: WO 2017/076481

(56) Entgegenhaltungen:
- EP-A1- 0 330 938
- EP-A1- 2 746 190
- EP-A2- 0 567 241
- DE-A1- 3 410 217
- DE-A1- 3 904 233
- DE-A1- 4 040 607

## Beschreibung

Die Erfindung betrifft Packungen für langgestreckte, stabförmige Gegenstände, insbesondere für Zigaretten, mit den Merkmalen des Oberbegriffs des Anspruchs 1. Thema der vorliegenden Innovation ist eine Verbesserung der Handhabung von insbesondere Zigarettenpackungen durch den Verbraucher. Vorrangig geht es um die Entnahme einer ersten Zigarette oder von (mehreren) ersten Zigaretten bei Ingebrauchnahme der Packung. Aufgrund der präzisen Fertigung der Zigarettenpackungen sind die Zigaretten häufig unter Spannung in einem Zigarettenblock positioniert, sodass die Entnahme vor allem einer ersten Zigarette aus der Formation des Zigarettenblocks erschwert ist.

Hilfen für die Entnahme von Zigaretten aus Packungen sind bekannt, insbesondere in der Ausführung mit einem "Zigarettenlift" in Gestalt eines Lift- oder Hubstreifens, der sich üblicherweise über ein bodenseitiges Ende der auszuhebenden Zigarette hinaus erstreckt. Durch Betätigen des Streifens wird mindestens eine Zigarette angehoben (DE 40 40 607 A1).

Bekannt ist auch bereits die Verbindung des Aushebe- bzw. Hubstreifens mit einem bei Zigarettenpackungen vielfach üblichen Pull Flap. Dieser ist in einem stirnseitigen Bereich einer Innenumhüllung der Zigarettengruppe - Stanniol, Papier, Folie - angeordnet. Durch Abziehen werden frontseitige Zigaretten in einem oberen Bereich freigelegt. Mit diesem Flap kann der Hubstreifen verbunden sein, sodass der Streifen beim Betätigen des Pull Flaps mit aktiviert wird (DE 34 10 217 A1, DE 39 04 233 A1 und EP 2 746 190 A1).

Bekannt sind ferner Lösungen, bei denen der Pull Flap über eine Perforationslinie mit dem Hubstreifen temporär verbunden ist (EP 0 330 938 A1 und EP 0 567 241 A2).

Der Erfindung liegt die Aufgabe zugrunde, eine Entnahmehilfe für insbesondere Zigaretten vorzuschlagen, die in einfacher Weise herstellbar ist und keinen besonderen Materialaufwand erfordert, gleichwohl aber zuverlässig mindestens eine Zigarette bei Ingebrauchnahme der Packung in eine angehobene Griffposition bringt.

Zur Lösung dieser Aufgabe ist die erfindungsgemäße (Zigaretten-)Packung mit den Merkmalen des Anspruchs 1 ausgebildet.

Der Erfindung liegt der Gedanke zugrunde, die Entnahme-Hilfsmittel, insbesondere den Hub- bzw. Liftstreifen, so auszubilden und anzuordnen, dass beim Betätigen des Pull Flaps der Hubstreifen nicht zerstört oder vom Pull Flap abgetrennt wird. Weiterhin ist gewährleistet, dass die anzuhebende Zigarette (oder die anzuhebenden Zigaretten) nicht stoßartig, sondern behutsam aus der Formation herausgezogen werden, bevor der Hubstreifen vollständig vom Innenzuschnitt abgetrennt und mit dem Pull Flap herausgezogen wird.

Ein wichtiges Merkmal ist die Verbindung zwischen Hubstreifen und Pull Flap, nämlich mit einem Übergangsbereich, der das Abtrennen verhindert, nämlich aufgrund von gerundeten bzw. kreisförmigen Übergangskonturen. Des Weiteren ist der Hubstreifen - je nach Belastbarkeit des Materials des Innen-Zuschnitts - so bemessen, dass die Haltbarkeit beim Hubvorgang gewährleistet ist. Entsprechend sind durchtrennbare Verbindungen zwischen Hubstreifen und Zuschnitt der Innenumhüllung - Restverbindungen - bemessen.

Eine besondere Erfindung besteht darin, dass sich der Hubstreifen bis in den Bereich einer geschlossenen, also ohne Faltlappen ausgebildeten Innen-Bodenwand der Innenumhüllung erstreckt, vorzugsweise bis etwa zur Mitte der Bodenwand. Die Endkontur des Hubstreifens - im Bereich der Bodenwand - ist besonders ausgestaltet, derart, dass beim Betätigen des Hubstreifens, insbesondere durch Abziehen des Pull Flaps, zunächst der Hubvorgang für die Zigarette (oder die Zigaretten) bewirkt wird - insbesondere aufgrund geordneter Durchtrennung der Restverbindungen - und schließlich das Ende des Hubstreifens vollständig vom Innen-Zuschnitt gelöst wird. Vorzugsweise ist der Hubstreifen mindestens im Bereich der Bodenwand mit einer konvergierenden, insbesondere spitz zulaufenden Kontur ausgebildet, wobei am Ende des so gestalteten Hubstreifens eine vorzugsweise zuletzt lösbare Verbindung - Restverbindung - mit dem Innen-Zuschnitt angeordnet ist.

Zur Verbesserung der Wirkung des Hubstreifens kann der Zigarettenblock bzw. die Innenpackung vorzugsweise im Bereich der Innen-Vorderwand und/oder der Innen-Bodenwand in der Außenpackung fixiert sein, und zwar durch Klebung, vorzugsweise durch gezielt positionierte Leimpunkte außerhalb des Bereichs des Hubstreifens.

Weitere Details und Besonderheiten der Erfindung werden nachfolgend anhand der Zeichnungen näher erläutert. Es zeigt:
- Fig. 1: eine Zigarettenpackung des Typs Klappschachtel bei geöffnetem Deckel in Perspektive,
- Fig. 2: die Packung gemäß Fig. 1 während einer Betätigungsphase eines Pull Flaps,
- Fig. 3: die Packung gemäß Fig. 1, Fig. 2 nach Entnahme des Pull Flaps mit Liftstreifen,
- Fig. 4: die Packung gemäß Fig. 2 in einem etwa mittigen Vertikalschnitt, in der Schnittebene III-III,
- Fig. 5: eine Darstellung entsprechend Fig. 4 in einer fortgesetzten Phase der Entnahme des Pull Flaps,
- Fig. 6: einen Zuschnitt für eine Innenumhüllung - Stanniol - mit einer Entnahmehilfe,
- Fig. 7: einen Ausschnitt XII der Fig. 6 in vergrößertem Maßstab,
- Fig. 8: einen Ausschnitt XIII der Fig. 6, ebenfalls in vergrößertem Maßstab,
- Fig. 9: einen Zuschnitt in der Ausführung eines Querwickels für eine entsprechende Innenumhüllung,
- Fig. 10: eine Packung mit einer Innenumhüllung entsprechend Fig. 9 in einem Vertikalschnitt analog Fig. 4.

In den Zeichnungen ist als Beispiel eine Zigarettenpackung des Typs Klappschachtel als Außenpackung 10 gezeigt. Die Innovation ist auch bei anderen Packungsformen, z. B. des Typs "Shell and Slide" anwendbar.

Die Außenpackung 10 besteht aus einem (unteren) Schachtelteil 11, einem Deckel 12 und einem Kragen 13. Der Schachtelteil 11 bildet eine Schachtel-Vorderwand 14, eine Schachtel-Rückwand 15 und Schachtel-Seitenwände 16. In analoger Weise ist der Deckel 12 ausgebildet mit Deckel-Vorderwand 17, Deckel-Rückwand 18 und Deckel-Seitenwänden 19. Schachtelteil 11 und Deckel 12 sind schwenkbar miteinander verbunden, vorliegend im Bereich von Schachtel-Rückwand 15 und Deckel-Rückwand 18 mittels Liliengelenk 20.

Packungsinhalt ist eine formierte Gruppe von Zigaretten 37, also eine Zigarettengruppe 21. Die Zigaretten 37 sind vorliegend in Reihen angeordnet mit einer Frontreihe und vorzugsweise mindestens einer weiteren Reihe.

Die Zigarettengruppe 21 ist umgeben von einem Zuschnitt - Innen-Zuschnitt 22 - aus Stanniol, Papier, Folie. Der Innen-Zuschnitt 22 in der Ausführung gemäß Fig. 6 umgibt die Zigarettengruppe 21 vollständig und bildet eine geschlossene, blockförmige Innenpackung 23 (Stanniolblock).

Der Innen-Zuschnitt 22 ist bei dem Ausführungsbeispiel in Fig. 1 bis Fig. 6 nach dem Längsfaltprinzip ausgebildet. Ein langgestreckter, insbesondere rechteckiger Innen-Zuschnitt (Fig. 6) bildet aufeinanderfolgende Bereiche für eine Innen-Vorderwand 24, eine Innen-Bodenwand 25 und eine Innen-Rückwand 26. Die Wandungen sind durch (imaginäre) längs- und quergerichtete Faltlinien 27 voneinander abgegrenzt.

Der Zuschnitt 22 wird - ausgehend von der geschlossenen, einlagigen Innen-Bodenwand 25 - U-förmig um die Zigarettengruppe 21 herumgefaltet. Eine Innen-Stirnwand 28 besteht aus Faltlappen, vorliegend in der Ausführung als Kuvertfaltung mit trapezförmig ausgebildeten Längslappen 29, 30. Der äußere Längslappen 30 ist mit der Innen-Vorderwand 24 des Innen-Zuschnitts 22 verbunden. Innen-Seitenwände 31 bestehen aus einander teilweise überdeckenden Innen-Seitenlappen 32, 33, wobei die mit der Innen-Vorderwand 24 verbundenen Innen-Seitenlappen 32 bei dem gefalteten Innen-Zuschnitt 22 an der Außenseite liegen, also den mit der Innen-Rückwand 26 verbundenen Innen-Seitenlappen 33 teilweise überdecken.

Die Innenpackung 23 bzw. der Zigarettenblock ist in einem oberen, dem Deckel 12 zugekehrten Bereich teilweise von dem Kragen 13 umfasst, und zwar von einer Kragen-Vorderwand 34 und Kragen-Seitenlappen 35. Die Kragen-Vorderwand 34 ist mit einer üblichen Ausnehmung 36 versehen, die den Zugang zum Packungsinhalt - bei offenem Deckel 12 - erleichtert.

Thema der Erfindung ist die Bereitstellung der Zigaretten für den Verbraucher, insbesondere bei Entnahme der ersten Zigaretten, also mindestens einer vorzugsweise mittleren Zigarette 37 der frontseitigen Reihe (Fig. 3, Fig. 4). Die Bereitstellung bezieht sich vor allem darauf, dass die eine oder mehrere Zigaretten 37 bei geöffnetem Deckel 12 durch ein Hubmittel in eine angehobene und somit hinsichtlich der Endbereiche frei liegende Stellung bewegt werden. Hierfür wird ein Hubstreifen 38 bzw. Liftstreifen wirksam, der aus der Außenpackung 10, vorliegend im Bereich der Ausnehmung 36 des Kragens 13, herausgezogen wird unter Mitnahme der Zigarette 37.

Der Hubstreifen 38 ist Teil des Innenzuschnitts 22, insbesondere Teil der Innen-Vorderwand 24 und der Innen-Bodenwand 25. Der Hubstreifen 38 ist durch Trenn- bzw. Stanzlinien 39 begrenzt (Fig. 6), bleibt jedoch über Restverbindungen 40, 41 Teil des Innenzuschnitts 22. Bei dem vorliegenden Ausführungsbeispiel (Fig. 6) sind die (parallelen) Stanzlinien 39 zu beiden Seiten des Hubstreifens 38 mit je zwei Restverbindung 40, 41 - im Bereich der Innen-Vorderwand 24 - versehen, die an ausgewählten Positionen angebracht sind. Die unteren Restverbindungen 41 sind benachbart zu der Innen-Bodenwand 25 bzw. zu einer quergerichteten Faltkante 27 derselben positioniert.

Der Hubstreifen 38 erstreckt sich bis in den Bereich der gemäß Fig. 1 bis Fig. 8 einlagigen Innen-Bodenwand 25, insbesondere (etwa) bis zur Mitte derselben. Auch hier ist der Hubstreifen 38 durch (beidseitige) Stanzlinien 42 begrenzt, die sich von der Innen-Vorderwand 24 über die (Quer-)Faltlinie 27 hinweg bis in die Innen-Bodenwand 25 erstrecken. Der Hubstreifen 38 bildet hier ein für die Funktion wichtiges Endstück im Bereich der Innen-Bodenwand 25, nämlich einen Endschenkel 57.

Dieser ist in einem ersten Abschnitt als Fortsetzung des Hubstreifens 38 mit entsprechend verlängerten Stanzlinien 39 und danach mit konvergierenden, insbesondere durch spitz auslaufende Stanzlinien 43 begrenzt, die vorzugsweise unter einem Winkel von (etwa) 90° gerichtet sind, sodass ein spitz ausgebildetes Verankerungsende 47 des Hubstreifens 38 entsteht.

Weiterhin sind Restverbindungen in diesem Bereich besonders verteilt. Einander gegenüberliegende Restverbindungen 44 befinden sich vorliegend beim Übergang der (parallelen) Stanzlinien 42 in die (konvergierenden) Stanzlinien 43. Weitere Restverbindungen, insbesondere eine zusammenhängende Endverbindung 45, bildet die (imaginäre) Spitze des Hubstreifens 38 bzw. des Verankerungsendes 47. Dieses Ende des Hubstreifens 38, also insbesondere die Endverbindung 45, befindet sich etwa in der Mitte der Innen-Bodenwand 25. Dadurch ist gewährleistet, dass eine exakte, mittige Trennung des Hubstreifens 38 vom Innen-Zuschnitt 22 auch im Bereich der (quergerichteten) Innen-Bodenwand 25 stattfindet.

Durch die Anordnung des Hubstreifens 38, dessen Bemessung (Breite 46), durch die Anordnung und Bemessung der Restverbindungen 40, 41, 44, 45 ist eine geordnete Bewegung des Hubstreifens 38 ohne Durchtrennung gewährleistet, und zwar insbesondere in der Weise, dass das bodenseitige Ende des Hubstreifens 38, also insbesondere der Endschenkel 57, bis zuletzt in der Verbindung mit dem Innen-Zuschnitt gehalten wird. Die Endverbindung 45 wird zuletzt getrennt. Dies führt dazu, dass beim Betätigen des Hubstreifens 38 zunächst der Endschenkel 57 in eine Schrägstellung gelangt (Fig. 4), in der die durch den Hubstreifen 38 erfasste Zigarette 37 (oder die Zigaretten) in die Entnahmestellung bewegt wird. Bei fortgesetzter Zugbelastung des Hubstreifens 38 wird dieser vollständig gelöst und aus der Packung herausgezogen.

Bei einer vorteilhaften Ausführung haben die Restverbindungen - je nach Festigkeit des Materials des Innen-Zuschnitts 22 - eine Abmessung bzw. Länge von 0,5 mm bis 2 mm. Ein bevorzugter Abmessungsbereich liegt bei 0,8 mm bis 1,5 mm. Die Endverbindung 45 ist in Verlängerung der Stanzlinien 43 entsprechend bemessen, sodass sich in der Gesamtheit eine geringfügig größere Festigkeit der Endverbindung 45 ergibt. Bei der Anordnung der Restverbindungen ist auch zu berücksichtigen, dass die Einheit des (Innen-)Zuschnitts 22 für den Verpackungsprozess gewährleistet ist.

Für die Wirksamkeit des Hebevorgangs ist die durchgehende Festigkeit des Hubstreifens 38 von Bedeutung. Diese wird durch eine Querabmessung, also Breite 46, ggf. aber durch eine besondere Kontur gewährleistet. Die Breite 46 wird insbesondere nach Größe der flächenbezogenen Masse (Flächengewicht) - g/m² bestimmt. Diese Größe wird auch als "Grammatur" bezeichnet. Bei einer (mittleren) Grammatur von etwa 30-35 g/m² ist eine Breite 46 des Hubstreifens 38 von etwa 12 mm angemessen. Bei geringerer Grammatur ist eine Breite 46 von etwa 15 mm und bei erhöhter Grammatur eine Breite 46 von etwa 8 mm ausreichend.

Der Schenkel 57, also der Teil des Hubstreifens 38 im Bereich der Innen-Bodenwand 25, ist so bemessen, dass beim Hubvorgang (mindestens) eine Zigarette 37 ausreichend, vorzugsweise vollflächig erfasst wird. Vorzugsweise ist eine Länge 48 des Schenkels 57 im Bereich der Stanzlinien 42 größer als der Durchmesser einer Zigarette 37. Die anschließenden Stanzlinien 43 bilden vorzugsweise einen Winkel 49 von 30° bis 60° gegenüber den parallelen Stanzlinien 42, je nach Packungstiefe. Bevorzugt ist ein Winkel 49 von 45° und eine Relativstellung der Stanzlinien 43 zueinander von 90°.

Die Betätigung des Hubstreifens 38 erfolgt vorzugsweise mit Hilfe eines besonderen Teilbereichs des Innen-Zuschnitts 22. Es handelt sich dabei um eine bei Ingebrauchnahme der Packung abziehbare Lasche, insbesondere um einen Pull Flap 50. Dieser ist als oberer, stirnseitiger Bereich des Innen-Zuschnitts 22 definiert und von dem übrigen Teil des Innen-Zuschnitts 22 durch (quergerichtete) Abschnitte einer Schwächungs- bzw. Perforationslinie 51 abgegrenzt. Die vorgenannte Schwächungslinie erstreckt sich (seitlich) über die volle Breite des Innen-Zuschnitts 22, sodass ein stirnseitiger Teil der Innen-Vorderwand 24, stirnseitige Bereiche der (äußeren) Innen-Seitenlappen 32 und die mit der Innen-Vorderwand 24 verbundenen Faltlappen der Innen-Stirnwand 28 Teil des Pull Flaps 50 sind. Dieser wird bei der erstmaligen Ingebrauchnahme der Packung als Teil der Innenpackung 23 von dieser abgezogen, sodass frontseitige Zigaretten im oberen Bereich frei liegen (Fig. 2, Fig. 3 ..).

Die Abziehlasche 50 ist aufgrund der Kontur des Hubstreifens 38 bzw. aufgrund eines in besonderer Weise ausgebildeten Übergangs 52 vom Hubstreifen 38 zum Pull Flap 50 abrisssicher. Hubstreifen 38 und Pull Flap 50 werden so als Einheit aus der Packung herausgezogen. Der Übergang 52 ist ein konturierter Bereich des Hubstreifens 38 mit zunehmender Breite zum Pull Flap 50. Besonders wirksam ist ein Übergang 52 mit gerundeten Kanten. Vorliegend ist ein Übergang 52 vorgesehen mit (beidseitigen) Viertelkreisen 53 als Kontur. Die Größe bzw. Breite des Übergangs 52 wird nach Belastbarkeit des Materials gewählt. Der Viertelkreis 53 hat vorzugsweise einen Radius 54 von etwa 10 mm bei Material mit durchschnittlicher Festigkeit, einen Radius von etwa 15 mm bei weniger starkem Material (niedrigere Grammatur) und einen Radius von etwa 5 mm bei Material mit höherer Grammatur.

Restverbindungen 40, 55 sind so angeordnet, dass der komplette Bereich des Übergangs 52, also der Viertelkreis 53 und vorzugsweise anschließende aufrechte bzw. horizontale Schenkel als durchgehender Trennschnitt ausgebildet sind. Die quergerichtete Perforationslinie 51 ist vorzugsweise so ausgebildet, dass im Bereich der Innen-Vorderwand 24 für an den Hubstreifen 38 anschließende, quergerichtete Stanzschenkel jeweils eine Restverbindung 55 vorgesehen ist. Eine weitere Restverbindung 56 befindet sich im Bereich der (äußeren) Innen-Seitenlappen 32.

Durch die (geometrische) Gestaltung der Einheit aus Hubstreifen 38 und Pull Flap 50 wird dieser Teil des Innen-Zuschnitts 22 unter Aufrechterhaltung der Einheit aus der Verbindung herausgetrennt und aus der Packung herausgezogen (Fig. 3). Fig. 4 zeigt eine Anfangsphase bei der Betätigung des Pull Flaps 50, nämlich die Hubstellung für die Zigarette. Eine fortgesetzte Stellung ist in Fig. 5 zu sehen und schließlich das vollständig aus der Packung herausgezogene Element in Fig. 3. Aufgrund der Form von Hubstreifen 38 und Pull Flap 50 als Einheit sowie der Anordnung und Bemessung von Restverbindungen wird beim Betätigen des Pull Flaps 50 vorzugsweise zunächst dieser von dem Innen-Zuschnitt 22 gelöst. Danach werden die Restverbindungen 40, sodann die Restverbindungen 41 durchtrennt. Daraus ergibst sich aufgrund der Bewegung des Hubstreifens 38 die Hubstellung gemäß Fig. 4. Schließlich wird die Endverbindung 45 durchtrennt und der Hubstreifen 38 mit dem Pull Flap 50 aus der Packung (vollständig) herausgezogen.

Fig. 9 und Fig. 10 zeigen die Ausführung einer Packung mit Innen-Zuschnitt 22 bzw. Innenpackung 23 nach dem Querfaltprinzip. Bei dieser Zuschnitt- bzw. Packungsstruktur sind Innen-Vorderwand 24 und Innen-Rückwand 26 nebeneinanderliegend angeordnet, getrennt durch eine Innen-Seitenwand 31. An den freien Seiten von Innen-Vorderwand 24 und Innen-Rückwand 26 befinden sich Innen-Seitenlappen 32, 33 zur Bildung einer Innen-Seitenwand aus einander überdeckenden Faltlappen 32, 33.

In besonderer Weise ist die Innen-Bodenwand 25 ausgebildet. Sie besteht aus mehreren Faltlappen, insbesondere aus (trapezförmigen) Bodenlappen 58, 59. Diese bilden - zusammen mit weiteren Faltlappen - die Innen-Bodenwand 25 analog zur Innen-Stirnwand 28.

Die Entnahmehilfe für mindestens eine Zigarette 37 ist analog ausgebildet. Ein Pull Flap 50 besteht aus dem stirnseitigen Bereich der Innen-Vorderwand 24 und daran angeordneten Faltlappen. Im Bereich der Innen-Seitenwand 31 ist das Pull Flap 50 durch eine Flap-Stanzlinie 60 begrenzt, die vorzugsweise etwa mittig entlang der Innen-Seitenwand 31 bis zum oberen freien Rand des Zuschnitts 22 verläuft.

Das Pull Flap 50 ist mit dem Hubstreifen 38 in der beschriebenen Weise verbunden, nämlich mit einem besonderen Übergang 52. Abweichend von dem vorstehenden Ausführungsbeispiel ist der Hubstreifen 38 nicht als Materialstreifen konstanter Breite ausgebildet, sondern mit sich in Richtung zur Innen-Bodenwand 25 verändernder, nämlich verringernder Breite. Die seitlichen Stanzlinien 39 zur Begrenzung des Hubstreifens 38 verlaufen nach unten konvergierend, vorzugsweise geradlinig.

Der Hubstreifen 38 erstreckt sich unter Fortsetzung der Stanzlinien 39 bis in den Bereich des Bodenlappens 58, der mit der Innen-Vorderwand 24 verbunden ist und bei der fertigen Packung (Fig. 10) an der Außenseite der Innen-Bodenwand 25 liegt. Der Endschenkel 57 befindet sich ausschließlich im Bereich des Bodenlappens 58, vorzugsweise unter Bildung der von konvergierenden Stanzlinien 43 begrenzten Spitze als Verankerungsende 47 des Hubstreifens 38. Die Kontur des Hubstreifens 38, insbesondere die konvergierenden Stanzlinien 39 bewirken, dass beim Betätigen des Hubstreifens 38 bzw. des Pull Flaps 50 eine vorteilhafte Umlenkung der Zugkräfte im Bereich des Hubstreifens 38 entsteht und die Restverbindungen 40, 41 aufeinanderfolgend durchtrennt werden. Vorzugsweise sind die konvergierenden Stanzlinien 39 unter einem Winkel 64 von 15° bis 20°, insbesondere von 17° zueinander gerichtet.

Eine Ergänzung des Hubstreifens 38 ist in dem zweiten, innenliegenden Bodenlappen 59 gebildet, und zwar vorzugsweise durch zwei geradlinige Einschnitte 61, die vom freien Rand des Bodenlappens 59 ausgeführt sind und parallel verlaufen. Die Einschnitte 61 liegen im Bereich des Hubstreifens 38 bzw. des Endschenkels 58. Zur Wirkung kommt eine durch die Einschnitte 61 begrenzte, bewegbare Lasche 62 als Teil des Bodenlappens 59.

Die Innenpackung 23 kann - unabhängig von der Ausführung des Zuschnitts 22 - mindestens im Bereich der Innen-Vorderwand 24 und/oder mit einem Teil der Innen-Bodenwand 25 in der Außenpackung 10 fixiert sein, vorliegend durch Leim bzw. Leimpunkte 63. Die Anordnung ist so getroffen, dass zwei (aufrechte) Reihen von Leimpunkten 63 zu beiden Seiten des Hubstreifens 38 angeordnet sind, vorzugsweise im unteren Bereich der Innen-Vorderwand 24 und/oder im Bereich des (äußeren) Bodenlappens 58. Hierdurch werden beim Betätigen des Hubstreifens 38 besonders belastete Bereiche bzw. Teile der Innenpackung 23 gegen unerwünschte Bewegungen, insbesondere gegen Ausheben der gesamten Innenpackung 23 gesichert. Diese bzw. eine analoge Fixierung der Innenpackung 23 kann auch bei dem Ausführungsbeispiel gemäß Fig. 1 bis Fig. 6 vorteilhaft sein. Die Leimpunkte 63 bewirken eine Verbindung der Innenpackung 23 mit Schachtel-Vorderwand 14 und/oder Schachtel-Bodenwand der Außenpackung 10.

**Bezugszeichenliste**

| | | | |
|---|---|---|---|
| 10 | Außenpackung | 42 | Stanzlinie |
| 11 | Schachtelteil | 43 | Stanzlinie |
| 12 | Deckel | 44 | Restverbindung |
| 13 | Kragen | 45 | Endverbindung |
| 14 | Schachtel-Vorderwand | 46 | Breite |
| 15 | Schachtel-Rückwand | 47 | Verankerungsende |
| 16 | Schachtel-Seitenwand | 48 | Länge |
| 17 | Deckel-Vorderwand | 49 | Winkel |
| 18 | Deckel-Rückwand | 50 | Pull Flap |
| 19 | Deckel-Seitenwand | 51 | Perforationslinie |
| 20 | Liniengelenk | 52 | Übergang |
| 21 | Zigarettengruppe | 53 | Viertelkreis |
| 22 | Innen-Zuschnitt | 54 | Radius |
| 23 | Innenpackung | 55 | Restverbindung |
| 24 | Innen-Vorderwand | 56 | Restverbindung |
| 25 | Innen-Bodenwand | 57 | Endschenkel |
| 26 | Innen-Rückwand | 58 | Bodenlappen |
| 27 | Faltlinien | 59 | Bodenlappen |
| 28 | Innen-Stirnwand | 60 | Flap-Stanzlinie |
| 29 | Längslappen | 61 | Einschnitt |
| 30 | Längslappen | 62 | Lasche |
| 31 | Innen-Seitenwand | 63 | Leimpunkt |
| 32 | Innen-Seitenlappen | 64 | Winkel |
| 33 | Innen-Seitenlappen | | |
| 34 | Kragen-Vorderwand | | |
| 35 | Kragen-Seitenlappen | | |
| 36 | Ausnehmung | | |
| 37 | Zigarette | | |
| 38 | Hubstreifen | | |
| 39 | Stanzlinie | | |
| 40 | Restverbindung | | |
| 41 | Restverbindung | | |

## Patentansprüche

1. Packung für langgestreckte, stabförmige Gegenstände, insbesondere Zigarettenpackung, bestehend aus einer Außenpackung (10), insbesondere in der Ausführung als Klappschachtel oder Shell and Slide Packung und aus einer Innenpackung (23) für eine Zigarettengruppe (21), die von einem Zuschnitt (22) aus Stanniol, Papier, Folie oder dergleichen vorzugsweise allseitig umgeben ist und die eine Entnahmehilfe für die Entnahme mindestens einer ersten Zigarette bei geöffneter Außenpackung (10) mit Hilfe eines Hubstreifens (38) aufweist, wobei der Hubstreifen durch Schwächungslinien im Bereich der Vorderwand der Innenpackung (23), nämlich einer Innen-Vorderwand (24), und einer anschließenden Innen-Bodenwand (25) gebildet und mit einer stirnseitigen Abziehlasche, nämlich einem Pull Flap (50) des Innen-Zuschnitts (22) verbunden ist, **dadurch gekennzeichnet, dass** der Hubstreifen (38) durch Formgebung im Bereich eines Übergangs (52) vom Hubstreifen (38) zum Pull Flap (50) bzw. zur Vorderwand desselben abreißsicher mit dem Pull Flap (50) verbunden ist, nämlich durch eine sich allmählich verbreiternde Querabmessung des Übergangs (52) mit einer bogen- bzw. (teil-)kreisförmigen Randausbildung.

2. Packung nach Anspruch 1, **dadurch gekennzeichnet, dass** der Übergang (52) vom Hubstreifen (38) zum Pull Flap (50) vorzugsweise beidseitig, durch Stanzung gebildete viertelkreisförmige Ränder begrenzt ist, vorzugsweise mit einem Radius von 5 mm bis 15 mm, insbesondere von etwa 10 mm.

3. Packung nach Anspruch 1 oder 2, **dadurch gekennzeichnet, dass** sich der Hubstreifen (38) bis in den Bereich einer Innen-Bodenwand (25) erstreckt und vorzugsweise in der Innen-Bodenwand (25) mit einem Endstück bzw. einem Endschenkel (57) endet.

4. Packung nach Anspruch 3 oder einem der weiteren Ansprüche, **dadurch gekennzeichnet, dass** der Endschenkel (57) des Hubstreifens (38) am Ende durch konvergierende, insbesondere spitz zulaufende, vorzugsweise geradlinige Stanzlinien (43) begrenzt ist unter Bildung eines Verankerungsendes (47).

5. Packung nach Anspruch 3 oder einem der weiteren Ansprüche, **dadurch gekennzeichnet, dass** der Hubstreifen (38) bzw. der Endschenkel (57) bei einlagiger, durchgehend geschlossener Innen-Bodenwand (25) etwa in der Mitte der Innen-Bodenwand (25) endet, wobei vorzugsweise ein Teilbereich des Endschenkels (57) im Anschluss an die Innen-Vorderwand durch Stanzlinien (42) in Fortsetzung der Stanzlinien (42) im Bereich der Innen-Vorderwand (24) begrenzt ist.

6. Packung nach Anspruch 1 oder einem der weiteren Ansprüche, **dadurch gekennzeichnet, dass** Bereiche der Innen-Vorderwand (24) und/oder der Innen-Bodenwand (25) in bzw. an der Außenpackung (10) fixiert sind, vorzugsweise durch Leimpunkte (63), wobei insbesondere eine Reihe von Leimpunkten (63) jeweils zu beiden Seiten des Hubstreifens (38) angeordnet ist.

7. Packung nach Anspruch 3 oder einem der weiteren Ansprüche, **dadurch gekennzeichnet, dass** bei einer Innenpackung (23) mit aus Faltlappen gebildeter Innen-Bodenwand (25), vorzugsweise bei einem Innen-Zuschnitt (22) nach dem Prinzip des Querwickels unter Bildung von insbesondere trapezförmigen Bodenlappen (58, 59) der Innen-Bodenwand (25) der Hubstreifen (38) mit dem Endschenkel (57) im Bereich eines vorzugsweise außenliegenden, mit der Innen-Vorderwand (24) verbundenen Bodenlappens (58) endet, vorzugsweise mit Abstand vom freien Rand desselben und wobei vorzugsweise Ergänzungen des Hubstreifens (38) im Bereich des innenliegenden, mit der Innen-Rückwand (26) verbundenen Bodenlappens (59) angeordnet sind, vorzugsweise zwei parallele Einschnitte (61) zur Bildung einer beweglichen Lasche (62) im Bereich des Hubstreifens (38).

8. Packung nach Anspruch 1 oder einem der weiteren Ansprüche, **dadurch gekennzeichnet, dass** der Hubstreifen (38) mit sich über die Länge verändernder Breite ausgebildet ist, insbesondere mit in Richtung zur Innen-Bodenwand 25 abnehmender Breite, vorzugsweise durch (geradlinige) konvergierende, den Hubstreifen (38) begrenzende Stanzlinien (39).

9. Packung nach Anspruch 1 oder einem der weiteren Ansprüche, **gekennzeichnet durch** folgende Merkmale:
a) der Hubstreifen (38) ist im Bereich einer Innen-Vorderwand (24) des Innen-Zuschnitts (22) und/oder im Bereich der Innen-Bodenwand (25) durch Stanzlinien (39, 42) mit Restverbindungen begrenzt,
b) die Restverbindungen sind hinsichtlich Anzahl und/oder Positionierung und/oder Bemessung - Länge bzw. Breite - in Abhängigkeit von der (Reiß-)Festigkeit des Materials des Innen-Zuschnitts (22) bemessen, insbesondere mit einer Abmessung von 0,5 mm bis 2 mm, vorzugsweise im Bereich von 0,8 mm bis 1,5 mm.

10. Packung nach Anspruch 1 oder einem der weiteren Ansprüche, **dadurch gekennzeichnet, dass** Restverbindungen (41) in einem Bereich unmittelbar benachbart zu einer quergerichteten Faltlinie (27) zwischen Innen-Vorderwand (24) und Innen-Bodenwand (25) positioniert sind und vorzugsweise weitere Restverbindungen (40) in einem etwa mittigen Bereich zwischen Pull Flap (50) und Innen-Bodenwand (25).

11. Packung nach Anspruch 9 oder einem der weiteren Ansprüche, **dadurch gekennzeichnet, dass** am Ende des Hubstreifens (38) im Bereich der Innen-Bodenwand (25), insbesondere an der durch die schräg gerichteten Stanzlinien (43) gebildeten Spitze als Verankerungsende (47), (zusammenhängende) Restverbindungen angeordnet sind, insbesondere eine vorzugsweise mittige Endverbindung (45).

12. Packung nach Anspruch 9 oder einem der weiteren Ansprüche, **dadurch gekennzeichnet, dass** der Endschenkel (57) des Hubstreifens (38) im Bereich der Innen-Bodenwand (25) weitere Restverbindungen aufweist, insbesondere zwischen (parallelen) Stanzlinien (42) und schräggerichteten Stanzlinien (43).

13. Packung nach Anspruch 1 oder einem der weiteren Ansprüche, **dadurch gekennzeichnet, dass** die Breite des Hubstreifens (38) in Abhängigkeit von der Reißfestigkeit des Innen-Zuschnitts (22) 8 mm bis 15 mm, insbesondere etwa 12 mm beträgt.

## Claims

1. A pack for elongate, rod-shaped objects, in particular a cigarette pack, composed of an outer pack (10), in particular in the embodiment as a hinge-lid box or a shell-and-slide pack, and of an inner pack (23) for a cigarette group (21) which preferably on all sides is surrounded by a blank (22) from tinfoil, paper, foil, or the like, and which has a removal aid for removing at least one first cigarette with the aid of a lifting strip (38) in the case of an opened outer pack (10), wherein the lifting strip is formed by weakening lines in the region of the front wall of the inner pack (23), namely of an inner front wall (24) and of an adjacent inner base wall (25), and, is connected to an end-side tear-off flap, namely a pull flap (50), of the inner blank (22), **characterized in that** the lifting strip (38) by shaping in the region of a transition (52) from the lifting strip (38) to the pull flap (50), or to the front wall thereof, respectively, is connected in a tear-off-safe manner to the pull flap (50), namely by way of a gradually widening transverse dimension of the transition (52) having an arcuate or (segment) circular, respectfully, peripheral configuration.

2. The pack as claimed in claim 1, **characterized in that** the transition (52) from the lifting strip (38) to the pull flap (50) preferably on both sides is delimited by quadrant-shaped peripheries that are formed by punching, preferably having a radius of 5 mm to 15 mm, in particular of approximately 10 mm.

3. The pack as claimed in claim 1 or 2, **characterized in that** the lifting strip (38) extends into the region of an inner base wall (25) and preferably terminates by way of an end piece, or an end leg (57), respectively, in the inner base wall (25).

4. The pack as claimed in claim 3 or one of the further claims, **characterized in that** the end leg (57) of the lifting strip (38), while forming an anchoring end (47), at the end is delimited by converging, preferably straight punch lines (43) that in particular meet at an acute angle.

5. The pack as claimed in claim 3 or one of the further claims, **characterized in that** the lifting strip (38), or the end leg (57), respectively, in the case of a single-ply, continuously closed inner base wall (25) terminates approximately in the centre of the inner base wall (25), wherein preferably a part region of the end leg (57), in a manner adjoining the inner front wall, is delimited by punch lines (42) in continuation of the punch lines (42) in the region of the inner front wall (24).

6. The pack as claimed in claim 1 or one of the further claims, **characterized in that** regions of the inner front wall (24) and/or of the inner base wall (25) are fixed, preferably by glue spots (63), in or on, respectively, the outer pack (10), wherein in particular a row of glue spots (63) is disposed in each case on both sides of the lifting strip (38).

7. The pack as claimed in claim 3 or one of the further claims, **characterized in that** in the case of an inner pack (23) having an inner base wall (25) that is formed from folding tabs, preferably in the case of an inner blank (22) according to the principle of the transverse wrapper while forming in particular trapezoidal base tabs (58, 59) of the inner base wall (25), the lifting strip (38) by way of the end leg (57) terminates, preferably so as to have a spacing from the free periphery thereof, in the region of a preferably external base tab (58) that is connected to the inner front wall (24), and wherein supplements of the lifting strip (38), preferably two parallel incisions (61) for forming a movable flap (62) in the region of the lifting strip (38), are preferably disposed in the region of the internal base tab (59) that is connected to the inner rear wall (26).

8. The pack as claimed in claim 1 or one of the further claims, **characterized in that** the lifting strip (38) is configured having a width that is variable across the length, in particular having a width that decreases in the direction toward the inner base wall (25), preferably by (straight) converging punch lines (39) that delimit the lifting strip (38).

9. The pack as claimed in claim 1 or one of the further claims, **characterized by** the following features:
a) the lifting strip (38) in the region of an inner front wall (24) of the inner blank (22), and/or in the region of the inner base wall (25), is delimited by punch lines (39, 42) having residual connections;
b) the residual connections in terms of the number and/or positioning and/or dimensions, length or width, respectively, are dimensioned so as to depend on the (tear) strength of the material of the inner blank (22), in particular having a dimension of 0.5 mm to 2 mm, preferably in the range from 0.8 mm to 1.5 mm.

10. The pack as claimed in claim 1 or one of the further claims, **characterized in that** residual connections (41) are positioned in the range directly adjacent to a transversely directed fold line (27) between the inner front wall (24) and the inner base wall (25), and further residual connections (40) are preferably positioned in an approximately centric region between the pull flap (50) and the inner base wall (25).

11. The pack as claimed in claim 9 or one of the further claims, **characterized in that** (contiguous) residual connections, in particular a preferably centric end connection (45) are disposed on the end of the lifting strip (38) in the region of the inner base wall (25), in particular on the tip formed as an anchoring end (47) by the obliquely directed punch lines (43).

12. The pack as claimed in claim 9 or one of the further claims, **characterized in that** the end leg (57) of the lifting strip (38) in the region of the inner base wall (25) has further residual connections, in particular between (parallel) punch lines (42) and obliquely directed punch lines (43).

13. The pack as claimed in claim 1 or one of the further claims, **characterized in that** the width of the lifting strip (38), depending on the tear strength of the inner blank (28), is 8 mm to 15 mm, in particular approximately 12 mm.

## Revendications

1. Paquet pour objets allongés en forme de barres, en particulier paquet de cigarettes, constitué d'un emballage extérieur (10), en particulier réalisé sous forme de boîte à rabat ou de paquet à coulisse et tiroir, et d'un emballage intérieur (23) pour un groupe de cigarettes (21), qui est entouré de préférence de tous côtés par une découpe (22) en feuille d'étain, en papier, en feuille ou similaire et qui comprend un auxiliaire de prélèvement pour le prélèvement, à l'aide d'une bande de soulèvement (38), d'au moins une première cigarette lorsque l'emballage extérieur (10) est ouvert, la bande de soulèvement étant formée par des lignes d'affaiblissement dans la région de la paroi avant de l'emballage intérieur (23), à savoir d'une paroi avant intérieure (24) et d'une paroi de fond intérieure adjacente (25), et étant reliée à une patte d'extraction frontale, à savoir une patte de traction (50) de la découpe intérieure (22), **caractérisé en ce que** la bande de soulèvement (38) est reliée à la patte de traction (50) de manière résistante à l'arrachement par la conformation dans la région d'une transition (52) de la bande de soulèvement (38) à la patte de traction (50) ou à la paroi avant de celle-ci, à savoir par une dimension transversale de la transition (52) s'élargissant graduellement avec une formation de bord arquée ou (partiellement) circulaire.

2. Paquet selon la revendication 1, **caractérisé en ce que** la transition (52) de la bande de soulèvement (38) à la patte de traction (50) est limitée de préférence bilatéralement par des bords en forme de quart de cercle formés par découpage, de préférence présentant un rayon de 5 mm à 15 mm, en particulier d'approximativement 10 mm.

3. Paquet selon la revendication 1 ou 2, **caractérisé en ce que** la bande de soulèvement (38) s'étend jusque dans la région d'une paroi de fond intérieure (25) et se termine de préférence dans la paroi de fond intérieure (25) par une partie terminale ou une branche terminale (57) .

4. Paquet selon la revendication 3 ou l'une des autres revendications, **caractérisé en ce que** la branche terminale (57) de la bande de soulèvement (38) est limitée à l'extrémité par des lignes découpées (43) convergentes, en particulier se terminant en pointe, de préférence rectilignes, avec formation d'une extrémité d'ancrage (47).

5. Paquet selon la revendication 3 ou l'une des autres revendications, **caractérisé en ce que** la bande de soulèvement (38) ou la branche terminale (57) se termine approximativement au centre de la paroi de fond intérieure (25) en cas de paroi de fond intérieure (25) monocouche fermée de manière continue, de préférence une région partielle de la branche terminale (57) étant, dans le prolongement de la paroi avant intérieure, limitée par des lignes découpées (42) dans le prolongement des lignes découpées (42) dans la région de la paroi avant intérieure (24).

6. Paquet selon la revendication 1 ou l'une des autres revendications, **caractérisé en ce que** des régions de la paroi avant intérieure (24) et/ou de la paroi de fond intérieure (25) sont fixées dans l'emballage extérieur (10) ou sur celui-ci, de préférence par des points de colle (63), en particulier une rangée de points de colle (63) étant disposée respectivement des deux côtés de la bande de soulèvement (38).

7. Paquet selon la revendication 3 ou l'une des autres revendications, **caractérisé en ce que**, dans le cas d'un emballage intérieur (23) doté d'une paroi de fond intérieure (25) formée à partir de pattes de pliage, de préférence dans le cas d'une découpe intérieure (22) selon le principe de l'enroulement transversal avec formation de pattes de fond (58, 59) en particulier trapézoïdales de la paroi de fond intérieure (25), la bande de soulèvement (38) se termine par la branche terminale (57) dans la région d'une patte de fond (58) de préférence extérieure reliée à la paroi avant intérieure (24), de préférence à distance du bord libre de celle-ci, et de préférence des compléments de la bande de soulèvement (38) étant disposés dans la région de la patte de fond (59) intérieure reliée à la paroi arrière intérieure (26), de préférence deux entailles parallèles (61) pour la formation d'une languette mobile (62) dans la région de la bande de soulèvement (38).

8. Paquet selon la revendication 1 ou l'une des autres revendications, **caractérisé en ce que** la bande de soulèvement (38) présente une largeur variant sur la longueur, en particulier une largeur diminuant en direction de la paroi de fond intérieure (25), de préférence par des lignes découpées (39) (rectilignes) convergentes délimitant la bande de soulèvement (38).

9. Paquet selon la revendication 1 ou l'une des autres revendications, **caractérisé par** les caractéristiques suivantes :
a) la bande de soulèvement (38) est, dans la région d'une paroi avant intérieure (24) de la découpe intérieure (22) et/ou dans la région de la paroi de fond intérieure (25), limitée par des lignes découpées (39, 42) dotées de connexions restantes,
b) les connexions restantes sont, en termes de nombre et/ou de positionnement et/ou de dimensionnement (longueur ou largeur), dimensionnées en fonction de la résistance (à la rupture) du matériau de la découpe intérieure (22), en particulier avec une dimension de 0,5 mm à 2 mm, de préférence dans la plage de 0,8 mm à 1,5 mm.

10. Paquet selon la revendication 1 ou l'une des autres revendications, **caractérisé en ce que** les connexions restantes (41) sont positionnées dans une région immédiatement adjacente à une ligne de pliage (27) orientée transversalement entre la paroi avant intérieure (24) et la paroi de fond intérieure (25) et de préférence d'autres connexions restantes (40) sont positionnées dans une région approximativement centrale entre la patte de traction (50) et la paroi de fond intérieure (25).

11. Paquet selon la revendication 9 ou l'une des autres revendications, **caractérisé en ce que** des connexions restantes (d'un seul tenant), en particulier une connexion d'extrémité (45) de préférence centrale, sont disposées à l'extrémité de la bande de soulèvement (38) dans la région de la paroi de fond intérieure (25), en particulier au niveau de la pointe formée par les lignes découpées (43) orientées en biais et faisant office d'extrémité d'ancrage (47).

12. Paquet selon la revendication 9 ou l'une des autres revendications, **caractérisé en ce que** la branche terminale (57) de la bande de soulèvement (38) comprend, dans la région de la paroi de fond intérieure (25), d'autres connexions restantes, en particulier entre des lignes découpées (parallèles) (42) et des lignes découpées (43) orientées en biais.

13. Paquet selon la revendication 1 ou l'une des autres revendications, **caractérisé en ce que** la largeur de la bande de soulèvement (38) est, en fonction de la résistance à la rupture de la découpe intérieure (22), comprise entre 8 mm et 15 mm, en particulier est égale à à approximativement 12 mm.
